# EUROPÄISCHE PATENTSCHRIFT

(11) **EP 1 916 924 B1**
(45) Veröffentlichungstag und Bekanntmachung des Hinweises auf die Patenterteilung: **12.04.2017**
(21) Anmeldenummer: 06775869.8
(22) Anmeldetag: 17.08.2006
(51) Int. Cl.: A47B 67/04, A47B 88/969

(54) **SCHRANK MIT EINEM AUSZUGSTEIL**
CABINET WITH A PULL-OUT PART
CAISSON DOTE D'UN ELEMENT COULISSANT

(30) Priorität: 20.08.2005 DE 202005013184 U
(43) Veröffentlichungstag der Anmeldung: 07.05.2008
(62) Teilanmeldung aus: 16202249.5
(73) Patentinhaber: Paul Hettich GmbH & Co. KG, 32278 Kirchlengern (DE)
(72) Erfinder: MÜTERTHIES, Ralf, 32584 Löhne (DE); SCHRÖDER, Gerhard, 32549 Bad Oeynhausen (DE); MERTES, Rolf, 32107 Bad Salzuflen (DE); SCHUBERT, Michael, 96465 Neustadt (DE); GRIESEHOLDT, Lars, 33604 Bielefeld (DE); EBMEYER, Wiebke, 33604 Bielefeld (DE)
(74) Vertreter: Dantz, Jan Henning
(86) Internationale Anmeldenummer: PCT/DE2006/001442
(87) Internationale Veröffentlichungsnummer: WO 2007/022757

(56) Entgegenhaltungen:
- DE-A1- 19 726 838
- JP-A- H09 154 645
- US-A- 181 963
- US-A- 3 970 010

## Beschreibung

Die vorliegende Erfindung betrifft einen Schrank mit einem aus dem Schrankkorpus herausziehbaren Auszugsteil, vorzugsweise einem Schubkasten, wobei das Auszugsteil mit mindestens einem verschwenkbaren und bei eingeschobenem Auszugsteil vollständig innerhalb des das Auszugsteil aufnehmenden Innenraumes des Schrankes liegenden Ablageteil versehen ist und das Ablageteil in Ausschwenkrichtung durch einen Kraftspeicher beaufschlagt ist.

Ein Schrank der gattungsgemäßen Art ist aus der DE 197 26 838 A1 bekannt.

Bei der vorbekannten Konstruktion ist das Ablageteil nach oben verschwenkbar und liegt im verschwenkten Zustand mit seiner Öffnung oberhalb der Vorderwand des Schubladenunterteiles.

Somit wird erreicht, dass der Zugriff zu diesem Ablageteil bzw. der Zugriff zu in diesem Ablageteil bevorrateten Geldscheinen oder anderen blattförmigen Gegenständen erleichtert wird.

Aus der JP H09 154645 A ist ein Schrank bekannt, bei dem das Ablageteil bei herausgezogenem Auszugsteil seitlich über die Begrenzung des Auszugsteiles hinaus verschwenkbar ist, allerdings wird dort das Ablageteil durch mechanisch zusammenwirkende Mitnehmer verschwenkt und ist nicht durch einen Kraftspeicher beaufschlagt.

Der vorliegenden Erfindung liegt die Aufgabe zugrunde, einen Schrank der gattungsgemäßen Art zu schaffen, bei dem das Auszugsteil bezüglich seines nutzbaren Füllvolumens insbesondere auch bei kleineren, abzulegenden Gegenständen einen behinderungsfreien Zugriff zu den abgelegten Gegenständen gestattet.

Diese Aufgabe wird dadurch gelöst, dass das Ablageteil bei herausgezogenem Auszugsteil über eine seitliche Begrenzung des Schrankes hinaus vorstehend verschwenkbar ist.

Durch das mindestens eine zusätzliche Ablageteil wird ein unabhängig vom Stauraum des Auszugsteiles im Übrigen nutzbares Ablagefach geschaffen, so dass innerhalb verschiedener Ebenen des gesamten Auszugsteiles einschließlich des zusätzlichen Ablageteiles kleinere Gegenstände untergebracht werden und jederzeit auch behinderungsfrei entnommen werden können.

Somit wird ein Höchstmaß an Bedienungskomfort erzielt.

Die Ausnutzung des gesamten zur Verfügung stehenden Füllraumes wird durch die erfindungsgemäße Konstruktion unter dem Gesichtspunkt der leichten Zugänglichkeit einzelner abgelegter Teile deutlich verbessert.

Durch die Federbelastung des Ablageteiles in Ausschwenk- bzw. Ausschubrichtung wird dieses bei vollständig geöffnetem Auszugsteil so weit aus der Grundfläche des Auszugsteiles herausgeschwenkt bzw. verschoben, dass diese nahezu vollständig frei zugänglich ist.

Durch das zusätzliche Ablageteil wird somit die nutzbare Grundfläche und das nutzbare Füllvolumen des eigentlichen Auszugsteiles nicht beeinträchtigt.

Eine Weiterbildung der Erfindung sieht vor, dass das Ablageteil um eine Achse verschwenkbar ist.

Dabei kann die Achse lotrecht oder alternativ auch horizontal verlaufen, so dass sich verschiedene Verschwenkbewegungen des Ablageteiles ergeben können.

Es ist auch möglich, das Ablageteil mittels einer Mehrgelenkkette zu verschwenken.

Weitere Merkmale der Erfindung sind Gegenstand weiterer Unteransprüche.

In den beigefügten Zeichnungen sind Ausführungsbeispiele der Erfindung dargestellt, die im Folgenden näher beschrieben werden.

Es zeigen:
- Figur 1: eine perspektivische Darstellung eines erfindungsgemäßen Schrankes mit einem geöffneten oder aus einem Schrankkorpus herausgezogenem Auszugsteil mit zusätzlichen Ablageteilen
- Figur 2: eine vergrößerte Teildarstellung des geöffneten Auszugsteiles
- Figur 3: eine perspektivische Darstellung des Auszugsteiles gemäß den Figuren 1 und 2 von der Rückseite des Schrankes her gesehen
- Figur 4: eine perspektivische Sprengbilddarstellung eines Seitenbereiches des Auszugsteiles mit einem daran montierbaren zusätzlichen Ablageteil
- Figur 5: eine Teildraufsicht auf ein Auszugsteil gemäß den Figuren 1 bis 4 im vollständig eingeschobenen Zustand
- Figur 6: eine der Figur 5 entsprechende Teildraufsicht bei teilweise in Öffnungsrichtung verschobenem Auszugsteil
- Figur 7: eine den Figuren 5 und 6 entsprechende Teildraufsicht bei noch weiter herausgezogenem Auszugsteil
- Figur 8: eine den Figuren 5 bis 7 entsprechende Teildraufsicht bei nahezu vollständig geöffnetem Auszugsteil
- Figur 9: eine den Figuren 5 bis 8 entsprechende Teildraufsicht bei völlig geöffnetem Auszugsteil
- Figuren 10a - 10d: schematisch dargestellte Draufsichten bzw. Perspektivdarstellungen auf einen Schrank mit einem Auszugsteil nach einem weiteren Ausführungsbeispiel der Erfindung
- Figuren 11a - 11c: Draufsichten sowie eine vergrößerte Detaildarstellung eines Schrankes mit einem Auszugsteil nach einem weiteren Ausführungsbeispiel der Erfindung
- Figuren 12a - 12d: verschiedene Perspektivdarstellungen und eine vergrößerte Detaildarstellung eines Auszugsteiles eines Schrankes nach einem weiteren Ausführungsbeispiel der Erfindung
- Figuren 13a - 13c: Perspektivdarstellungen und eine Detaildarstellung eines weiteren Ausführungsbeispieles der Erfindung
- Figuren 14a - 14b: Draufsichten auf ein Auszugsteil eines Schrankes nach einem weiteren Ausführungsbeispiel der Erfindung
- Figuren 15a - 15c: Draufsichten auf ein Auszugsteil eines Schrankes nach einem weiteren Ausführungsbeispiel der Erfindung
- Figuren 16a - 16c: ein weiteres Ausführungsbeispiel der Erfindung in verschiedenen Verschiebestellungen eines Auszugsteiles
- Figuren 17a - 17c: ein weiteres Ausführungsbeispiel der Erfindung bei in verschiedenen Verschiebepositionen gezeigtem Auszugsteil
- Figuren 18a - 18c: Perspektivdarstellungen eines weiteren Ausführungsbeispieles der Erfindung
- Figuren 19a - 19f: Perspektiv- und Schnittdarstellungen eines Auszugsteiles eines Schrankes nach einem weiteren Ausführungsbeispiel der Erfindung
- Figuren 20a - 20f: Perspektiv- und Schnittdarstellungen eines Schrankes nach einem weiteren Ausführungsbeispiel der Erfindung
- Figuren 21a - 21c: Schnittdarstellungen durch ein Auszugsteil eines Schrankes nach einem weiteren Ausführungsbeispiel der Erfindung
- Figuren 22a - 22d: Perspektiv- und eine Detaildarstellung eines Schrankes nach einem weiteren Ausführungsbeispiel der Erfindung
- Figuren 23a - 23d: eine Perspektiv- und mehrere Schnittdarstellungen eines Schrankes nach einem weiteren Ausführungsbeispiel der Erfindung
- Figuren 24a - 24e: Draufsichten und verschiedene Perspektivdarstellungen auf ein Auszugsteil eines Schrankes nach einem weiteren Ausführungsbeispiel der Erfindung

In Figur 1 ist mit dem Bezugszeichen 1 insgesamt ein Schrank bezeichnet, der mit mehreren Auszugsteilen, hier in Form von Schubkästen 2, ausgestattet ist. Wie die Figuren 1 bis 3 deutlich machen, besteht die Besonderheit der schubkastenartigen Auszugsteile 2 darin, dass jeweils im Seitenbereich dieser Schubkästen 2 zusätzliche Ablageteile 3 angeordnet sind. Diese zusätzlichen Ablageteile 3 sind um eine lotrechte, mit dem Auszugsteil 2 verbundene Achse 4 schwenkbar. Dabei sind die Auszugsteile 3 -allgemein ausgedrückt- jeweils durch einen Kraftspeicher ständig in Ausschwenkrichtung belastet.

Dabei kann es sich um einen Kraftspeicher, in Form einer beispielsweise Schenkelfeder 5 handeln, wie dies in Figur 4 dargestellt ist. Selbstverständlich kommen hier auch alle anderen Formen von Kraftspeichern in Betracht, wie z. B. Blattfedern, Biegefedern schwerkraftbelastete Seilzüge oder dergleichen.

Entscheidend ist hier lediglich, dass jedes Ablageteil 3 ständig in Ausschwenkrichtung belastet ist, so dass beim Öffnen eines Auszugsteiles 2 das zunächst innerhalb des Innenraumes des Schrankes 1, der auch das Auszugsteil 2 selbst aufnimmt, liegende Ablageteil 3 ohne zusätzliche Betätigung oder ohne zusätzliche Handgriffe in eine Ausschwenkposition bewegt wird, wie sie beispielsweise aus den Figuren 2 und 3 hervorgeht.

Diese besagten Figuren machen auch deutlich, dass bei geöffnetem Auszugsteil 2 die Ablageteile 3 mit ihren innenseitigen Wandbereichen 3a etwa parallel zu den Seitenwänden 2a des Auszugsteiles 2 verlaufen. Das heißt mit anderen Worten, dass bei völlig herausgezogenem Auszugsteil 2 die Grundfläche dieses Auszugsteiles 2 vollkommen frei zugänglich und somit der Stauraum des Auszugsteiles 2 behinderungsfrei völlig nutzbar ist. Die zusätzlichen Ablageteile 3 hingegen stehen seitlich über die Seitenwände des Schrankes 1 hinaus vor.

Somit sind auch diese Ablageteile 3 bezüglich ihres Stauraumes bei geöffnetem Auszugsteil 2 frei zugänglich und voll ausnutzbar.

Wie insbesondere aus den Figuren 5 bis 9 hervorgeht, liegen die Achsen 4, um welche die zusätzlichen Ablageteile 3 verschwenkbar sind, etwa im Bereich der Rückwand 2b des Auszugsteiles 2. Der dem Innenraum abgewandt liegende Außenwandbereich 3b der Ablageteile 3 weist einen speziellen Konturenverlauf auf, der im folgenden beschrieben und dessen Zweck dabei näher erläutert wird.

Im Nachbarbereich zur Achse 4 verläuft der besagte Außenwandbereich 3b jedes Ablageteiles 3 etwa parallel zum Innenwandbereich 3 a.

In einem geringfügigen Abstand zur Achse 4 weist der Außenwandbereich 3b einen nach innen konkav gewölbten Verlauf auf. Zur Stirnseite 3c des Ablageteiles 3 hin ist der Außenwandbereich 3b dann konvex gewölbt, wobei der Zweck dieses Konturenverlaufes darin liegt, jedes Ablageteil 3 bei eingeschobenem Auszugsteil 2, entsprechend Figur 5, in Schließrichtung des Auszugsteiles 2 zu belasten. Der konturierte Seitenwandbereich 3b jedes Ablageteiles 3 wird beispielsweise über eine schrankseitig montierte Rolle 6 geführt. Im geschlossenem Zustand liegt diese Rolle 6 in einem Bereich der oben beschriebenen Kontur an, bei der durch die Federbelastung des Ablageteiles 3 in Ausschwenkrichtung eine Kraftkomponente in Schließrichtung des Auszugsteiles erzeugt wird, was Figur 5 besonders anschaulich zeigt.

Ist das Auszugsteil teilweise aus dem Schrankkorpus des Schrankes 1 herausgezogen, so wie Figur 6 dies zeigt, liegt die Rolle 6 beispielsweise am Scheitelpunkt der konvex gewölbten Kontur an. In diesem Zustand, der einem labilen Gleichgewichtszustand entspricht, werden durch die Federbelastung des Ablageteiles 3 weder Kräfte in Schließ- noch in Öffnungsrichtung erzeugt. Bei weiterem Herausziehen des Auszugsteiles 2 gelangt die Rolle 6 in den konkaven nach innen durchgewölbten Bereich der Führungskontur, was dazu führt, dass die Federbelastung auf das Ablageteil 3 eine Kraftkomponente erzeugt, die unterstützend in Auszugsrichtung des Auszugsteiles 2 wirkt. Somit wird das Öffnen des Auszugsteiles deutlich unterstützt, bei entsprechender Auslegung der Federbelastung kann sogar ein selbsttätiges Öffnen des Auszugsteiles erreicht werden. Kurz vor Erreichen der endgültigen Öffnungsstellung nimmt die Kraftkomponente in Öffnungsrichtung wieder deutlich ab, da der Konturenverlauf hier nahezu in eine Parallelposition zur Seitenwand des Schrankes führt. Bei vollständig geöffnetem Auszugsteil 2, wie in Figur 9 dargestellt, ist der Kontakt zwischen der Rolle 6 und dem zusätzlichen Ablageteil 3 sogar völlig aufgehoben, so dass das Ablageteil 3 nur noch in Ausschwenkrichtung belastet ist.

Beim Schließen des Auszugsteiles 2 wird nun durch entsprechend umgekehrten Verlauf der Bewegungen das Ablageteil 3 wieder in den Innenraumbereich des Schrankes 1 zurückgeführt und dabei der Kraftspeicher, beispielsweise die Schenkelfeder 5, gespannt.

Durch den kurvigen und abgerundeten Konturenverlauf im Außenwandbereich 3b des jeweiligen Ablageteiles 3 wird auch sichergestellt, dass es bei einer möglichen Kollision eines Ablageteiles 3 mit einem Auszugteil eines benachbarten Schrankes nicht zu einem Verklemmen oder Verhaken kommt, sondern dass das Ablageteil in einem solchen Falle lediglich entsprechend der Berührung in seine Schließrichtung zurückverschwenkt wird.

Es wurde erwähnt, dass die bogenförmig gestaltete Außenkontur jedes Ablageteiles 3 längs einer Rolle 6 geführt wird. Stattdessen kann natürlich auch eine Kugel als Führungselement dienen, so dass hier nur punktförmige Belastungen auftreten. Ebenso kann die eigentliche Kontaktzone des Ablageteiles 3 mit einer Führungsrolle 6 auch gewölbt ausgebildet sein, so dass sich wiederum eine nahezu punktförmige Berührung mit entsprechend geringer Reibung ergibt.

Innerhalb des Auszugsteiles 2 kann, was Figur 2 sehr deutlich zeigt, ein Bügel 7 angeordnet sein, der die nutzbare Stauraumhöhe des Auszugsteiles 2 im Verschwenkbereich markiert. Somit wird vermieden, dass ein Benutzer das Auszugsteil 2 bis zu einer Höhe befüllt, die ein Einschwenken eines zusätzlichen Ablageteiles 3 verhindern würde.

Jedes Ablageteil 3 kann bei Bedarf mit einer zusätzlichen oberen Abdeckung versehen sein, ob gleich dies nicht zwingend notwendig ist.

Aus Figur 4 geht deutlich hervor, dass ein Ablageteil 3 in einem deutlichen Abstand zur Achse 4 bodenseitig abgestützt sein kann über eine Stützeinrichtung 8, welche an einer Seitenwand 2a des betreffenden Auszugsteiles 2 montiert wird.

Diese Stützeinrichtung 8 kann im unmittelbaren Kontaktbereich zum Ablageteil 3 mit einer Rolle 9, alternativ hierzu aber auch mit einer Kugel oder einem beliebigen Gleitstück versehen sein, wobei anzustreben ist, die Reibungskräfte zwischen dem Ablageteil 3 bzw. dessen Boden und der Abstützeinrichtung 8 letztendlich sehr gering zu halten.

Durch die Abstützeinrichtung 8 wird das Ablageteil in einem deutlichen Abstand zur Achse 4 vertikal abgestützt, so dass das Ablageteil 3 durchaus auch mit relativ schweren Gegenständen befüllt werden kann, ohne dass hierbei ein Kippen des Ablageteiles 3 gegenüber der vertikalen Achse 4 eintritt.

In den Figuren 10a bis 10d ist ein Ausführungsbeispiel der Erfindung dargestellt, welches sich von dem vorher beschriebenen Ausführungsbeispiel dadurch unterscheidet, dass das Ablageteil 3 relativ zum Auszugsteil 2 nicht verschwenkbar, sondern lotrecht zu den Seitenwänden 2a des Auszugsteiles 2 verschiebbar ist.

Das Ablageteil 3 weist eine etwa dreieckförmige Grundfläche auf, wobei eine Seite der Grundfläche parallel zu den Seitenwänden 2a, eine Seite lotrecht hierzu und die dritte Seite winklig zu den Seitenwänden 2a des Auszugsteiles 2 verläuft. Diese winklig verlaufende Seite gleitet über eine Rolle 6 am Schrankkorpus und insgesamt ist das Ablageteil 3 durch einen Kraftspeicher in Form einer Feder 10, die lotrecht zu den Seitenwänden 2a des Auszugsteiles 2 verläuft, ständig in Ausschubrichtung belastet.

Beim Öffnen des Auszugsteiles 2 aus der in den Figuren 10a und 10c gezeigten Grundstellung (eingeschobenes Auszugsteil 2) wird mit zunehmender Auszugslänge das Ablageteil 3 über die seitliche Begrenzung des Schrankes 1 hinaus verschoben. Wird das Auszugsteil 2 aus seiner Öffnungsstellung heraus wieder in das Schrankinnere zurückgeschoben, schiebt sich das Ablageteil 3 durch die ständige Anlage an der Rolle 6 unter gleichzeitiger Spannung der Feder 10 wieder bis ins Innere des Schrankes 1 zurück. Dabei sollte die Kraft der Feder 10 gerade so gewählt werden, dass ein unbeabsichtigtes selbsttätiges Öffnen des Auszugsteiles 2 vermieden wird, um auf eine zusätzliche Fixierung der Schließstellung verzichten zu können.

Die Figuren 11a bis 11c zeigen ein den Figuren 10a bis 10d sehr ähnliches Ausführungsbeispiel. Auch hier ist das Ablageteil lotrecht zu den Seitenwänden 2a des Auszugsteiles 2 verschiebbar. Allerdings ist das Ablageteil 3 hier nicht durch einen Kraftspeicher belastet, sondern mit seiner gegenüber den Seitenwänden 2a des Auszugsteiles 2 abgeschrägten Seite zwischen zwei Rollen 6 geführt, was insbesondere Figur 11c besonders deutlich macht, so dass sich eine geometrische Zwangsführung für das Ablageteil 3 beim Öffnen und Schließen des Auszugsteiles 2 ergibt, dadurch, dass die abgeschrägte Seite 3d des Ablageteiles 3 zwischen den am Schrankkorpus befestigten Rollen 6 zwangsweise verschoben wird, was zu einer lotrechten Verschiebung des Ablageteiles 3 relativ zu den Seitenwänden 2a des Auszugsteiles 2 führt.

Die beiden Rollen sind an einem Halter 11 montiert, der seinerseits am Schrankkorpus des Schrankes 1 ortsfest befestigt ist.

Die Figuren 12a bis 12c zeigen ein Ausführungsbeispiel der Erfindung, welches hinsichtlich der Funktion des Ablageteiles 3 dem Ausführungsbeispiel nach den Figuren 1 bis 9 entspricht, wobei lediglich das Ablageteil 3 selbst eine vom Ausführungsbeispiel nach den Figuren 1 bis 9 abweichende Gestaltung aufweist. Wie die Figuren 12a bis 12d deutlich machen, ist das Ablageteil 3 unterhalb seines von oben zugänglichen Füllbereiches mit von seiner Vorderseite her gesehen zugänglichen, zusätzlichen Aufnahmekammern 12 ausgestattet. Diese Aufnahmekammern 12 sind insbesondere zur Aufnahme länglicher Utensilien wie z.B. Besteckteilen, Schreibutensilien oder dergleichen vorgesehen.

Eine ähnliche Variante zeigen die Figuren 13a bis 13c, wobei unterhalb des von oben zugänglichen Füllbereiches des Ablageteiles 3 ein Gitterkorb 13 zur Aufnahme beliebiger Utensilien vorgesehen ist.

Auch beim Ausführungsbeispiel nach den Figuren 14a und 14b ist eine Grundkonstruktion verwirklicht, die im wesentlichen dem Ausführungsbeispiel nach den Figuren 1 bis 9 entspricht. Dabei sind am Boden des Auszugsteiles 2 einerseits sowie im inneren Wandungsbereich 3a des Ablageteiles 3 andererseits Arretierungsmittel 14 befestigt, zwischen denen bei eingeschobenem Auszugsteil 2 beispielsweise Geschirr in Form von Tellern 15 oder dergleichen fixiert werden kann. Eine derartige Ausgestaltung ist insbesondere auf Schiffen, in erdbebengefährdeten Gebieten oder dergleichen empfehlenswert.

In den Figuren 15a bis 15c ist ein Ausführungsbeispiel der Erfindung dargestellt, bei dem ein Auszugsteil 3 mit einem mehrachsigen Scharnier 16 verbunden und hinsichtlich seines Bewegungsablaufes von diesem Scharnier 16 gesteuert ist.

Der Antrieb des Ablageteiles 3 wird erreicht durch einen Antriebshebel 17, der einerseits mit dem Ablageteil 3 gelenkig verbunden und andererseits gelenkig an einer Zahnstange 18 angeschlossen ist, die ihrerseits über ein Getriebe 19 mit einer am Schrankkorpus festgelegten, weiteren Zahnstange 20 gekoppelt ist. Wird bei dieser Konstruktion das Auszugsteil 2 aus dem Schrankkorpus herausgezogen, fährt die mit dem Hebel 17 mit dem Ablageteil 3 verbundene Zahnstange 18 in Öffnungsrichtung und leitet dadurch über den Hebel 17 eine Verschwenkung des Ablageteiles 3 entsprechend der Konstruktion des mehrachsigen Scharnieres 16 ein.

In den Figuren 16a bis 16c ist das Ablageteil 3 ebenfalls mit einem mehrachsigen Scharnier 16 gekoppelt. Dabei ist eine Achse 16a durch einen Kraftspeicher in Form einer Feder 21 in Aufschwenkrichtung beaufschlagt, so dass beim Öffnen des Auszugsteiles 2 das Scharnier 16 und somit auch das damit verbundene Ablageteil 3 nach außen über eine seitliche Begrenzung des Schrankes hinaus aufgeschwenkt wird.

Da bei dieser Konstruktion das Einklappen oder Einschwenken des Ablageteiles 3 manuell erfolgen muss, ist dieses zur Erleichterung dieses Vorganges mit einem aufgesetzten Griffstück 22 versehen.

Bei dem Ausführungsbeispiel gemäß den Figuren 17a bis 17c wird das wiederum von einem mehrachsigen Scharnier 16 gesteuerte Ablageteil 3 über ein von einem Elektromotor 24 angetriebenen Getriebe 23 verschwenkt, wobei die Steuerung des Elektromotors 24 beispielsweise über eine Lichtschranke 25 erfolgen kann, die bei der Bewegung des Auszugsteiles 2 über am Schrankkorpus vorgesehene Markierungen 26 aktiviert wird.

Die Figuren 18a bis 18c zeigen beispielhaft, dass das Ablageteil 3, welches gemäß Figuren 18a bis 18c um eine vertikale Achse schwenkbar ist, durchaus auch zwei- oder mehrteilig ausgebildet sein kann, wobei die einzelnen Ablageelemente 30 in unterschiedlichen Ebenen übereinander liegen und beim Öffnen des Auszugsteiles 2 treppen- oder fächerartig in eine Bereitschaftsstellung gebracht werden können.

Dabei ist die mehrteilige Ausbildung des Ablageteiles 3 nicht daran gebunden, dass das Ablageteil 3 um eine vertikale Achse schwenkbar ist, vielmehr sind mehrteilige Ablageteile 3 auch bei verschiebbaren oder um mehrere Achsen schwenkbaren Ablageteilen 3 möglich.

Die Figuren 19a bis 19f zeigen ein Ausführungsbeispiel der Erfindung, bei dem durch ein Ablageteil 3 ein im Auszugsteil 2 angeordneter Behälter 27 praktisch dicht verschlossen werden kann, wenn das Ablageteil 3 bei geschlossenem Auszugsteil 2 vollständig eingeschwenkt ist. Dies wird auf einfache Art und Weise dadurch erreicht, dass im Bereich der Achse 4, um welche das Ablageteil 3 schwenkbar ist, eine schiefe Ebene 28 vorgesehen ist. Hierdurch wird das Ablageteil 3 je nach Verschwenksituation angehoben oder abgesenkt, wobei dieses Wirkprinzip bei Scharnieren für beim Öffnungsvorgang sich selbst anhebenden Türen allgemein bekannt ist.

Beim Ausführungsbeispiel nach den Figuren 20a bis 20f ist ein Ablageteil 3 gezeigt, welches innerhalb des Auszugsteiles 2 um eine horizontal verlaufende Achse 4a schwenkbar ist. Diese Achse 4a kann analog dem Ausführungsbeispiel nach den Figuren 1 bis 9 beispielsweise über eine Torsionsfeder belastet sein und dadurch das Ablageteil 3 ständig in Ausschwenkrichtung nach oben belasten. Beim Öffnen des Auszugsteiles 2 schwenkt dann das Ablageteil 3 zunächst unter Anlage an korpusseitigen Führungsmitteln 29, vorzugsweise in Form von Rollen, nach oben, bis das Ablageteil durch eine Schwenkwinkelbegrenzung im Bereich der Achse 4a eine Endposition einnimmt, in der der Öffnungsbereich 31 bis zur Oberkante einer Frontblende 32 des Auszugsteiles 2 nach oben vorsteht. Ein noch weiteres Herausziehen des Auszugsteiles 2 bewirkt dann, dass sich das Ablageteil 3 von den Führungsmitteln 29 löst, ohne aber noch weiter nach oben aufzuschwenken.

Beim Einschieben des Auszugsteiles 2 wird das Ablageteil 3 über die Führungsmittel 29 in der letzten Einschubphase dann wieder ins Innere des Auszugsteiles 2 zurückbewegt.

In den Figuren 21a bis 21c ist gezeigt, dass auch die Möglichkeit besteht, dass ein Ablageteil 3 in Form von einem oder mehreren Rundstäben 300 gebildet sein kann, die beim Öffnen des Auszugsteiles 2 fächerartig auseinander gespreizt in eine Gebrauchsposition beweglich sind. Dabei ist gemäß den Figuren 21a bis 21c im Bereich der Schwenkachse 4, um welche die Rundstäbe 300 verschwenkbar sind, eine Federmechanik 33 vorgesehen, mittels derer die Rundstäbe 300 fächerförmig aufgespreizt werden können und der jeweils äußere Rundstab an eine korpusseitige Rolle 34 andrückbar ist.

Eine Variante wie beim Ausführungsbeispiel nach Figuren 21a bis 21c ist vorteilhafterweise bei sogenannten "Apothekerauszügen" sinnvoll.

Eine vergleichbare Anordnung kann aber auch, wie dies die Figuren 22a bis 22d zeigen, als Handtuchhalter genutzt werden.

Die Figuren 23a bis 23d zeigen wiederum eine Handtuchhalterversion, wobei hier am unteren Ende der Achse 4, die wie beim Ausführungsbeispiel nach den Figuren 1 bis 9 durch eine Torsionsfeder belastet ist, ein Flachstab 35 befestigt ist, der seinerseits an einer korpusseitigen Rolle 34 einseitig anliegend geführt ist. Hierbei wird die Schwenkbewegung der fächerförmigen und aus den Rundstäben 300 bestehenden Ablage 3 beim Öffnen und Schließen des Auszugsteiles 2 bewirkt.

In den Figuren 24a bis 24e schließlich ist ein Ausführungsbeispiel der Erfindung dargestellt, welches besonders für den Einbau in bodenseitig angeordnete Auszugsteile 2 sinnvoll ist. Hier ist nämlich auf die Anordnung von Seitenzargen zur Begrenzung des Auszugsteiles 2 verzichtet worden, so dass im Seitenbereich des Auszugsteiles 2 angeordnete Ablageteile 3 im geschlossenen Zustand praktisch die seitliche Begrenzung des Auszugsteiles 2 bilden. Eine derartige Konstruktion kann vorteilhafterweise als Futternapf-Anordnung für Haustiere genutzt werden, wie schon erwähnt, insbesondere im bodenseitigen Bereich eines Schrankes.

Über die dargestellten Ausführungsbeispiele hinausgehend ist es für einen Fachmann auch vorstellbar, dass Ausschwenken oder Herausschieben der verschiedensten Ablageteile 3 generell elektromotorisch oder elektromagnetisch zu gestalten.

Die Bewegung der Ablageteile kann auch über eine Hebelmechanik in Form einer Zwangssteuerung bewirkt werden.

Bei schalenförmigen Ablageteilen, die um vertikale oder horizontale Achsen 4, 4a schwenkbar sind, ist eine Außenkontur der Ablageteile 3 in Form einer Konzertflügelabdeckung, wie in den einschlägigen Beispielen gezeigt, vorteilhaft, da über die entsprechende Außenkontur die Bewegung der Ablageteile 3 sehr gut gesteuert werden kann.

Durch die Bewegung der Ablageteile beim Öffnen oder Schließen des Auszugsteiles 2 können auch elektrische Schalter, beispielsweise für Innenraumbeleuchtungen, betätigt werden.

## Patentansprüche

1. Schrank (1) mit einem aus dem Schrankkorpus herausziehbaren Auszugsteil, vorzugsweise einem Schubkasten (2), wobei das Auszugsteil (2) mit mindestens einem verschwenkbaren und bei eingeschobenem Auszugsteil (2) vollständig innerhalb des das Auszugsteil (2) aufnehmenden Innenraumes des Schrankes (1) liegenden Ablageteil (3) versehen ist und das Ablageteil (3) in Ausschwenkrichtung durch einen Kraftspeicher beaufschlagt ist, **dadurch gekennzeichnet, dass** das Ablageteil (3) bei herausgezogenem Auszugsteil (2) über eine seitliche Begrenzung des Schrankes (1) hinaus vorstehend verschwenkbar ist.

2. Schrank nach Anspruch 1, **dadurch gekennzeichnet, dass** das Auszugsteil (2) um eine Achse (4, 4a) verschwenkbar ist.

3. Schrank nach Anspruch 2, **dadurch gekennzeichnet, dass** die Achse (4) lotrecht verläuft.

4. Schrank nach Anspruch 2, **dadurch gekennzeichnet, dass** die Achse (4a) horizontal verläuft.

5. Schrank nach Anspruch 1, **dadurch gekennzeichnet, dass** das Ablageteil (3) über ein mehrachsiges Scharnier (16) verschwenkbar ist.

6. Schrank nach einem der vorhergehenden Ansprüche, **dadurch gekennzeichnet, dass** das Ablageteil (3) über eine seitliche Begrenzung des Schrankes (1) hinaus vorstehend verschwenkbar ist.

7. Schrank nach Anspruch 2 oder 3, **dadurch gekennzeichnet, dass** die Achse (4, 4a) im rückwärtigen Bereich des Schubkastens (2) benachbart der Rückwand (2a) angeordnet ist.

8. Schrank nach einem der vorhergehenden Ansprüche, **dadurch gekennzeichnet, dass** das Ablageteil (3) durch eine Torsionsfeder (5), eine Blattfeder, einen schwerkraftbetätigten Seilzug oder dergleichen ständig in Ausschwenkrichtung beaufschlagt ist.

9. Schrank nach einem der vorhergehenden Ansprüche, **dadurch gekennzeichnet, dass** der innenseitige Wandungsbereich (3a) des Ablageteiles (3) bei geöffnetem Auszugsteil (2) und herausgeschwenktem Ablageteil (3) etwa parallel zu einer Seitenwand (2a) des Auszugsteiles (2) verläuft.

10. Schrank nach einem der vorhergehenden Ansprüche, **dadurch gekennzeichnet, dass** der Außenwandbereich (3b) des Ablageteiles (3) gegen ein schrankseitig befestigtes Führungselement angedrückt ist und beim Öffnen oder Schließen des Auszugsteiles (2) über dieses Führungselement hinweg abläuft oder über das Führungselement hinweggleitet.

11. Schrank nach Anspruch 10, **dadurch gekennzeichnet, dass** das Führungselement eine Rolle (6) ist.

12. Schrank nach einem der Ansprüche 1 bis 10, **dadurch gekennzeichnet, dass** das Führungselement eine Kugel ist.

13. Schrank nach einem der vorhergehenden Ansprüche, **dadurch gekennzeichnet, dass** der mit dem Führungselement kontaktierende Bereich des Ablageteiles (3) in Richtung des Führungselementes gewölbt ausgebildet ist.

14. Schrank nach einem der vorhergehenden Ansprüche, **dadurch gekennzeichnet, dass** der mit dem Führungselement kontaktierende Außenwandbereich (3b) des Ablageteiles (3) ausgehend vom der Achse (4, 4a) zugewandten inneren Endbereich einen zunächst konkav nach innen gewölbten Bereich und einen sich daran anschließenden und in den vorderen, stirnseitigen Wandungsbereich (3c) übergehenden, konvex nach außen gewölbten Bereich aufweist.

15. Schrank nach einem der vorhergehenden Ansprüche, **dadurch gekennzeichnet, dass** innerhalb des Auszugsteiles (2) ein Bügel (7) angeordnet ist, der geringfügig unterhalb des Ablageteiles (3) liegt.

16. Schrank nach einem der vorhergehenden Ansprüche, **dadurch gekennzeichnet, dass** das Ablageteil (3) mit einer Abdeckung versehen ist.

17. Schrank nach einem der vorhergehenden Ansprüche, **dadurch gekennzeichnet, dass** das zusätzliche Ablageteil (3) bodenseitig über eine Stützeinrichtung (8) abgestützt ist, die in einem Abstand zur Achse (4) an einer Seitenwand (2a) des Auszugsteiles (2) befestigt ist.

18. Schrank nach Anspruch 17, **dadurch gekennzeichnet, dass** die Stützeinrichtung (8) im unmittelbaren Kontaktbereich zum Boden des Ablageteiles (3) eine Rolle (9), eine Kugel oder ein beliebiges anderes Gleitstück aufweist.

19. Schrank nach einem der vorhergehenden Ansprüche, **dadurch gekennzeichnet, dass** das Ablageteil (3) einen von oben zugänglichen Füllbereich aufweist und unterhalb dieses Füllbereiches mit von der Vorderseite her zugänglichen, zusätzlichen Aufnahmekammern (12) ausgestattet ist.

20. Schrank nach einem der Ansprüche 1- 18, **dadurch gekennzeichnet, dass** das Ablageteil (3) unterhalb seines von oben zugänglichen Füllbereiches mit einem Gitterkorb (13) versehen ist.

21. Schrank nach einem der vorhergehenden Ansprüche, **dadurch gekennzeichnet, dass** am Boden des Auszugsteiles (2) einerseits sowie am inneren Wandungsbereich (3a) des Ablageteiles (3) andererseits Arretierungsmittel (14) befestigt sind, zwischen denen bei eingeschobenem Auszugsteil (2) Geschirr in Form von Tellern (15) oder andere Utensilien fixierbar sind.

22. Schrank nach einem der vorhergehenden Ansprüche, **dadurch gekennzeichnet, dass** das Ablageteil (3) aus zwei oder mehreren, in unterschiedlichen Ebenen übereinander liegenden und beim Öffnen des Auszugsteiles (2) treppen- oder fächerartig aufschwenkbaren Ablageelementen (30) besteht.

23. Schrank nach einem der vorhergehenden Ansprüche, **dadurch gekennzeichnet, dass** im Bereich der vertikal verlaufenden Achse (4), um welche das Ablageteil (3) schwenkbar ist, eine schiefe Ebene (28) vorgesehen ist, so dass das Ablageteil (3) beim Verschwenken angehoben oder abgesenkt wird und bei geschlossenem Auszugsteil (2) einen am Auszugsteil (2) angeordneten Behälter (27) verschließt.

24. Schrank nach einem der vorhergehenden Ansprüche, **dadurch gekennzeichnet, dass** am Auszugsteil (2) sowohl rechts wie auch links je ein verschwenkbares Ablageteil (3) angeordnet ist.

25. Schrank nach Anspruch 24, **dadurch gekennzeichnet, dass** die beiden Ablageteile (3) die Seitenzargen des Auszugsteiles (2) ersetzen.

26. Schrank nach einem der vorhergehenden Ansprüche, **dadurch gekennzeichnet, dass** das Ablageteil (3) aus zwei oder mehreren, fächerartig aufspreizbaren Rundstäben (300) besteht.

27. Schrank nach Anspruch 26, **dadurch gekennzeichnet, dass** die Rundstäbe (300) um eine vertikal verlaufende Achse (4) schwenkbar sind und dass am unteren Ende der Torsionsfeder belasteten Achse (4) ein Längsstab (35) befestigt ist, der durch die Torsionsfederbelastung ständig in Ausschwenkrichtung der Rundstäbe (300) belastet und an einem Führungselement, vorzugsweise in Form einer Rolle (34), anliegt.

28. Schrank nach einem der vorhergehenden Ansprüche, **dadurch gekennzeichnet, dass** das um eine horizontale Achse (4a) schwenkbare Ablageteil (3) eine im Bereich einer Frontblende (32) des Auszugsteiles (2) liegende Einfüllöffnung (31) aufweist.

29. Schrank nach Anspruch 28, **dadurch gekennzeichnet, dass** die horizontal verlaufende Achse (4a) torsionsfederbelastet ist und das damit verbundene Ablageteil (3) durch die Torsionsfeder ständig in Aufschwenkrichtung belastet ist.

30. Schrank nach Anspruch 5, **dadurch gekennzeichnet, dass** der Antrieb des mit dem mehrachsigen Scharnier (16) verbundenen Ablageteiles über einen Antriebshebel (17) erfolgt, der einerseits mit dem Ablageteil (3) und andererseits mit einer Zahnstange (18) gelenkig verbunden ist, wobei die Zahnstange (18) über eine Getriebe (19) mit einer ortsfesten, weiteren Zahnstange (20) gekoppelt ist, so dass die mit dem Antriebshebel (17) verbundene Zahnstange (18) beim Ausziehen des Ablageteiles (3) ebenfalls in Auszugsrichtung verschoben und über den Hebel (17) eine Verschwenkung des Ablageteiles (3) bewirkt wird.

31. Schrank nach Anspruch 5, **dadurch gekennzeichnet, dass** eine Achse (16a) des mehrachsigen Scharnieres (16) durch einen Kraftspeicher in Form einer Feder (21) ständig in Aufschwenkrichtung des Ablageteiles (3) beaufschlagt ist.

32. Schrank nach Anspruch 31, **dadurch gekennzeichnet, dass** das Ablageteil (3) mit einem aufgesetzten Griffstück (22) versehen ist.

33. Schrank nach Anspruch 5, **dadurch gekennzeichnet, dass** das mehrachsige Scharnier (16) über einen von einem Elektromotor (24) angetriebenen Getriebe (23) verschwenkbar ist.

34. Schrank nach Anspruch 33, **dadurch gekennzeichnet, dass** die Steuerung des Elektromotors (24) über eine Lichtschranke (25) erfolgt, die bei der Bewegung des Auszugsteiles (2) über am Schrankkorpus vorgesehene Markierungen (26) aktiviert wird.

## Claims

1. A cabinet (1), comprising a pull-out part, preferably a drawer (2), which can be pulled out of the cabinet body, wherein the pull-out part (2) is provided with at least one pivotable storage part (3) which, when the pull-out part (2) is pushed in, is situated completely within the inner space of the cabinet (1) which accommodates the pull-out part (2), and the storage part (3) is pressurised by an energy storage unit in the outward pivoting direction, **characterized in that** the storage part (3), when the pull-out part (2) is pulled out, can be pivoted to protrude beyond a lateral boundary of the cabinet (1).

2. A cabinet according to claim 1, **characterized in that** the pull-out part (2) can be pivoted about a shaft (4, 4a).

3. A cabinet according to claim 2, **characterized in that** the shaft (4) extends perpendicularly.

4. A cabinet according to claim 2, **characterized in that** the shaft (4a) extends horizontally.

5. A cabinet according to claim 1, **characterized in that** the storage part (3) can be pivoted via a multiaxial hinge (16).

6. A cabinet according to one of the preceding claims, **characterized in that** the storage part (3) can be pivoted to protrude beyond a lateral boundary of the cabinet (1).

7. A cabinet according to claim 2 or 3, **characterized in that** the shaft (4, 4a) is arranged in the rear region of the drawer (2) adjacent to the rear wall (2a).

8. A cabinet according to one of the preceding claims, **characterized in that** the storage part (3) is continually pressurised in the outward pivoting direction by a torsion spring (5), a leaf spring, a gravity-actuated cable pull or the like.

9. A cabinet according to one of the preceding claims, **characterized in that** the inner wall region (3a) of the storage part (3) extends approximately parallel to a side wall (2a) of the pull-out part (2) when the pull-out part (2) is open and the storage part (3) is pivoted out.

10. A cabinet according to one of the preceding claims, **characterized in that** the outer wall region (3b) of the storage part (3) is pressed against a guide element fixed to the cabinet and travels over said guide element or slides over said guide element during the opening or closing of the pull-out part (2).

11. A cabinet according to claim 10, **characterized in that** the guide element is a roller (6).

12. A cabinet according to one of the claims 1 to 10, **characterized in that** the guide element is a ball.

13. A cabinet according to one of the preceding claims, **characterized in that** the region of the storage part (3) which comes into contact with the guide element is formed to be curved in the direction of the guide element.

14. A cabinet according to one of the preceding claims, **characterized in that** the outer wall region (3b) of the storage part (3) which comes into contact with the guide element comprises an initially concavely inwardly formed region originating from the inner end region facing the shaft (4, 4a), and comprises a region which adjoins thereto and comprises a convexly outwardly curved region converging into the front wall region (3c) on the face end.

15. A cabinet according to one of the preceding claims, **characterized in that** a bracket (7) is arranged within the pull-out part (2) which lies slightly beneath the storage part (3).

16. A cabinet according to one of the preceding claims, **characterized in that** the storage part (3) is provided with a cover.

17. A cabinet according to one of the preceding claims, **characterized in that** the additional storage part (3) is supported on the base via a support device (8), which is fixed at a distance from the shaft (4) to a side wall (2a) of the pull-out part (2).

18. A cabinet according to claim 17, **characterized in that** the support device (8) comprises a roller (9), a ball or any other sliding element in the direct contact region to the base of the storage part (3).

19. A cabinet according to one of the preceding claims, **characterized in that** the storage part (3) comprises a filling region which is accessible from above and fitted beneath said filling region with additional receiving compartments (12) which are accessible from the front side.

20. A cabinet according to one of the claim 1 to 18, **characterized in that** the storage part (3) is provided with a wire basket (13) beneath its filling region which is accessible from above.

21. A cabinet according to one of the preceding claims, **characterized in that** locking means (14) are fixed to the base of the pull-out part (2) on the one hand and to the inner wall region (3a) of the storage part (3) on the other hand, between which, when the pull-out part (2) is inserted, tableware in form of plates (15) or other utensils can be fixed.

22. A cabinet according to one of the preceding claims, **characterized in that** the storage part (3) consists of two or more storage elements (30) which are disposed on top of each other in different levels and can be pivoted out in the manner of stairs or a fan when the pull-out part (2) is opened.

23. A cabinet according to one of the preceding claims, **characterized in that** an inclined plane (28) is provided in the region of the vertically extending shaft (4) about which the storage part (3) can be pivoted, so that the storage part (3) is lifted and lowered when pivoted and, when the pull-out part (2) is closed, seals a container arranged on the pull-out part (2).

24. A cabinet according to one of the preceding claims, **characterized in that** a respective pivotable storage part (3) is arranged on the pull-out part (2), both to the right and also to the left.

25. A cabinet according to claim 24, **characterized in that** the two storage parts (3) replace the side panels of the pull-out part (2).

26. A cabinet according to one of the preceding claims, **characterized in that** the storage part (3) consists of two or more round rods (300) that can be spread out in a fan-like manner.

27. A cabinet according to claim 26, **characterized in that** the round rods (300) are pivotable about a vertically extending shaft (4), and a longitudinal rod (35) is fixed to the bottom end of the shaft (4) loaded by the torsion spring, said longitudinal rod being continuously loaded in the outward pivoting direction of the round rods (300) by loading of the torsion spring and rests on a guide element, preferably in form of a roller (34).

28. A cabinet according to one of the preceding claims, **characterized in that** the storage part (3) which is pivotable about a horizontal shaft (4a) comprises a filling opening (31) disposed in the region of a front cover (32) of the pull-out part (2).

29. A cabinet according to claim 28, **characterized in that** the horizontally extending shaft (4a) is loaded by a torsion spring and the storage part (3) which is connected thereto is permanently loaded by the torsion spring in the upward pivoting direction.

30. A cabinet according to claim 5, **characterized in that** the drive of the storage part connected to the multiaxial hinge (16) occurs via a drive lever (17), which is connected in an articulated manner to the storage part (3) on the one hand and to a toothed rack (18) on the other hand, wherein the toothed rack (18) is coupled via a gear (19) to a stationary further toothed rack (20), so that the toothed rack (18) connected to the drive lever (17) is also displaced in the pull-out direction when the storage part (3) is pulled out and a pivoting of the storage part (3) is produced via the lever (17).

31. A cabinet according to claim 5, **characterized in that** a shaft (16a) of the multi-axle hinge (16) is pressurised continuously in the upward pivoting direction of the storage part (3) by an energy storage unit in form of a spring (21).

32. A cabinet according to claim 31, **characterized in that** the storage part (3) is provided with a fitted grip end (22).

33. A cabinet according to claim 5, **characterized in that** the multiaxial hinge (16) is pivotable via a gear (23) which is driven by an electric motor (24).

34. A cabinet according to claim 33, **characterized in that** the control of the electric motor (24) occurs via a light barrier (25), which is activated during the movement of the pull-out part (2) via markings (26) provided on the cabinet body.

## Revendications

1. Placard (1) avec une partie extractible pouvant être tirée hors du corps du placard, de préférence un tiroir (2), la partie extractible (2) étant munie d'au moins une partie de rangement (3) pivotante et située, lorsque la partie extractible (2) est rétractée, entièrement à l'intérieur de l'espace intérieur du placard (1) recevant la partie extractible (2) et la partie de rangement (3) étant soumise à l'action d'un accumulateur de force dans le sens de déploiement, **caractérisé en ce que** la partie de rangement (3) peut pivoter, quand la partie extractible (2) est extraite, pour dépasser au-delà d'une délimitation latérale du placard (1).

2. Placard selon la revendication 1, **caractérisé en ce que** la partie extractible (2) peut pivoter autour d'un axe (4, 4a).

3. Placard selon la revendication 2, **caractérisé en ce que** l'axe (4) est vertical.

4. Placard selon la revendication 2, **caractérisé en ce que** l'axe (4a) est horizontal.

5. Placard selon la revendication 1, **caractérisé en ce que** la partie de rangement (3) peut pivoter à l'aide d'une charnière (16) à plusieurs axes.

6. Placard selon l'une des revendications précédentes, **caractérisé en ce que** la partie de rangement (3) peut pivoter pour dépasser au-delà d'une délimitation latérale du placard (1).

7. Placard selon la revendication 2 ou 3, **caractérisé en ce que** l'axe (4, 4a) est disposé dans la partie arrière du tiroir (2) à proximité de la paroi arrière (2a).

8. Placard selon l'une des revendications précédentes, **caractérisé en ce que** la partie de rangement (3) est constamment contrainte dans le sens du pivotement par un ressort de torsion (5), un ressort à lames, un câble de traction actionné par la gravité ou similaire.

9. Placard selon l'une des revendications précédentes, **caractérisé en ce que** la zone de paroi intérieure (3a) de la partie de rangement (3) est approximativement parallèle à une paroi latérale (2a) de la partie extractible (2) quand la partie extractible (2) est ouverte et la partie de rangement (3) déployée.

10. Placard selon l'une des revendications précédentes, **caractérisé en ce que** la zone de paroi extérieure (3b) de la partie de rangement (3) est pressée contre un élément de guidage fixé au placard et, lors de l'ouverture ou de la fermeture de la partie extractible (2), passe par-dessus cet élément de guidage ou glisse par-dessus l'élément de guidage.

11. Placard selon la revendication 10, **caractérisé en ce que** l'élément de guidage est un galet (6).

12. Placard selon l'une des revendications 1 à 10, **caractérisé en ce que** l'élément de guidage est une bille.

13. Placard selon l'une des revendications précédentes, **caractérisé en ce que** la zone de la partie de rangement (3) qui vient en contact avec l'élément de guidage est bombée en direction de l'élément de guidage.

14. Placard selon l'une des revendications précédentes, **caractérisé en ce que** la zone de paroi extérieure (3b) de la partie de rangement (3) qui vient en contact avec l'élément de guidage présente à partir de la zone d'extrémité intérieure tournée vers l'axe (4, 4a) une zone d'abord concave vers l'intérieur puis, se raccordant à celle-ci et devenant la zone de paroi antérieure (3c) de la face frontale, convexe vers l'extérieur.

15. Placard selon l'une des revendications précédentes, **caractérisé en ce qu'**il est prévu à l'intérieur de la partie extractible (2) un étrier (7) qui se trouve légèrement en dessous de la partie de rangement (3).

16. Placard selon l'une des revendications précédentes, **caractérisé en ce que** la partie de rangement (3) est munie d'un couvercle.

17. Placard selon l'une des revendications précédentes, **caractérisé en ce que** la partie de rangement (3) supplémentaire s'appuie du côté du fond sur un dispositif de soutien (8) qui est fixé à distance de l'axe (4) sur une paroi latérale (2a) de la partie extractible (2).

18. Placard selon la revendication 17, **caractérisé en ce que** le dispositif de soutien (8) présente, en contact direct avec le fond de la partie de rangement (3), un galet (9), une bille ou un autre élément de glissement quelconque.

19. Placard selon l'une des revendications précédentes, **caractérisé en ce que** la partie de rangement (3) présente une zone de remplissage accessible par le haut et est équipée en dessous de cette zone de remplissage de compartiments de réception (12) supplémentaires accessibles par l'avant.

20. Placard selon l'une des revendications 1 à 18, **caractérisé en ce que** la partie de rangement (3) est munie d'un panier en grillage (13) en dessous de la zone de remplissage accessible par le haut.

21. Placard selon l'une des revendications précédentes, **caractérisé en ce qu'**il est prévu fixés au fond de la partie extractible (2), d'une part, et à la zone de paroi intérieure (3a) de la partie de rangement (3), d'autre part, des moyens d'arrêt (14) entre lesquels de la vaisselle telle que des assiettes (15) ou d'autres ustensiles peut être fixée quand la partie extractible (2) est rétractée.

22. Placard selon l'une des revendications précédentes, **caractérisé en ce que** la partie de rangement (3) se compose de deux ou plusieurs éléments de rangement (30) superposés dans des plans différents et qui peuvent se déployer en escalier ou en éventail quand la partie extractible (2) est ouverte.

23. Placard selon l'une des revendications précédentes, **caractérisé en ce qu'**un plan incliné (28) est prévu dans la zone de l'axe (4) vertical autour duquel la partie de rangement (3) peut pivoter, de sorte que la partie de rangement (3) est soulevée ou abaissée pendant qu'elle pivote et, lorsque la partie extractible (2) est fermée, ferme un récipient (27) disposé sur la partie extractible (2).

24. Placard selon l'une des revendications précédentes, **caractérisé en ce que** des parties de rangement (3) pivotantes sont prévues sur la partie extractible (2) aussi bien à droite qu'à gauche.

25. Placard selon la revendication 24, **caractérisé en ce que** les deux parties de rangement (3) remplacent les châssis latéraux de la partie extractible (2).

26. Placard selon l'une des revendications précédentes, **caractérisé en ce que** la partie de rangement (3) se compose de deux ou plusieurs barreaux ronds (300) qui peuvent s'écarter en éventail.

27. Placard selon la revendication 26, **caractérisé en ce que** les barreaux ronds (300) peuvent pivoter autour d'un axe vertical (4) et **en ce qu'**est fixé à l'extrémité inférieure de l'axe (4) contraint par le ressort de torsion un barreau longitudinal (35) qui est constamment contraint par le ressort de torsion dans le sens de déploiement des barreaux ronds (300) et qui repose sur un élément de guidage, de préférence formé par un galet (34).

28. Placard selon l'une des revendications précédentes, **caractérisé en ce que** la partie de rangement (3) capable de pivoter autour d'un axe horizontal (4a) présente une ouverture de remplissage (31) qui se trouve au niveau d'un panneau antérieur (32) de la partie extractible (2).

29. Placard selon la revendication 28, **caractérisé en ce que** l'axe horizontal (4a) est contraint par le ressort de torsion et la partie de rangement (3) qui lui est reliée est constamment contrainte par le ressort de torsion dans le sens du déploiement.

30. Placard selon la revendication 5, **caractérisé en ce que** l'entraînement de la partie de rangement reliée à la charnière à plusieurs axes (16) est réalisé par un levier d'entraînement (17) qui est articulé, d'une part, sur la partie de rangement (3) et, d'autre part, sur une crémaillère (18), laquelle crémaillère (18) est couplée par un engrenage (19) à une autre crémaillère (20) fixe, de sorte que la crémaillère (18) reliée au levier d'entraînement (17) est également déplacée dans le sens d'extraction lors de l'extraction de la partie de rangement (3) et que le levier (17) réalise un pivotement de la partie de rangement (3).

31. Placard selon la revendication 5, **caractérisé en ce qu'**un axe (16a) de la charnière à plusieurs axes (16) est constamment contraint par un accumulateur de force formé par un ressort (21) dans le sens de déploiement de la partie de rangement (3).

32. Placard selon la revendication 31, **caractérisé en ce que** la partie de rangement (3) est munie d'une partie de préhension (22) appliquée.

33. Placard selon la revendication 5, **caractérisé en ce que** la charnière à plusieurs axes (16) peut être entraînée en pivotement par un engrenage (23) entraîné par un moteur électrique (24).

34. Placard selon la revendication 33, **caractérisé en ce que** le moteur électrique (24) est commandé par une cellule photoélectrique (25) qui est activée lorsque la partie extractible (2) se déplace au-delà de repères (26) marqués sur le corps du placard.
